# FASCICULE DE BREVET EUROPEEN

(11) **EP 4 602 232 B1**
(45) Date de publication et mention de la délivrance du brevet: **27.05.2026**
(21) Numéro de dépôt: 23783923.8
(22) Date de dépôt: 09.10.2023
(51) Int. Cl.: E05C 17/54, E05B 15/00, E05C 19/18

(54) **DISPOSITIF DE BLOCAGE DE PORTE COMPRENANT UN AXE CRANTÉ**
TÜRVERRIEGELUNGSVORRICHTUNG MIT GEKERBTER WELLE
DOOR LOCKING DEVICE COMPRISING A NOTCHED SHAFT

(30) Priorité: 13.10.2022 FR 2210511
(43) Date de publication de la demande: 20.08.2025
(73) Titulaire: Sentinel, 91140 Villejust (FR)
(72) Inventeur: LAROUI, Elhame, 91140 Villejust (FR); LAROUI, Elias, 91140 Villejust (FR)
(74) Mandataire: Berton, Anthony Christian Jacques
(86) Numéro de dépôt international: PCT/EP2023/077857
(87) Numéro de publication internationale: WO 2024/079025

(56) Documents cités:
- WO-A1-2006/136438
- DE-A1- 19 756 940
- FR-A1- 3 118 983

## Description

L'invention se rapporte à un dispositif de blocage de porte destiné à maintenir une porte fermée.

Lorsqu'un individu tente de forcer la serrure d'une porte ou de l'enfoncer à l'aide d'une importante poussée (ou charge), la porte finit généralement par céder et s'ouvrir.

Le dispositif de blocage permet de bloquer une porte munie ou non d'une serrure afin d'éviter tout type d'intrusion. Le dispositif de blocage apporte une protection supplémentaire en maintenant une porte bloquée en la rendant immobile à toute forme de pression exercée. Le dispositif de blocage permet d'exercer un effet de levier entre la porte et le sol afin de la rendre immobile.

Le dispositif de blocage est particulièrement utile lors d'un attentat dans une école, par exemple, dans laquelle les portes ne comprennent pas toutes des serrures ou bien des serrures peu sécurisantes. Une fois les enfants regroupés dans une salle de classe, le dispositif de blocage doit permettre de bloquer la porte rapidement.

Il existe des dispositifs de blocage comme celui décrit dans le document FR3118983 comprenant un axe comportant une première extrémité destinée à reposer sur le sol et un système de levier mobile en translation par rapport à l'axe. Le système de levier comporte une languette destinée à être positionnée sous la porte et une poignée munie d'une gâchette reliée à un dispositif d'actionnement pour déplacer le système de levier par rapport à l'axe.

Le dispositif d'actionnement comprend un élément de déplacement maintenu sur l'axe par un ressort et qui est pivotable par rapport à l'axe entre une position de repos dans laquelle l'élément de déplacement est sensiblement perpendiculaire à l'axe de façon à permettre la libre translation du système de levier sur l'axe et une position de blocage dans laquelle l'élément de déplacement est incliné non perpendiculairement par rapport à l'axe pour déplacer le système de levier par rapport à l'axe.

La position de blocage est obtenue par l'actionnement de la gâchette entraînant l'interaction de la gâchette avec l'élément de déplacement pour l'incliner non perpendiculairement par rapport à l'axe et le bloquer sur l'axe. Un actionnement prolongé de la gâchette entraîne la translation du système de levier par rapport à l'axe pour bloquer la porte.

Le système de levier comporte également des moyens de blocage pour le bloquer par rapport à l'axe et maintenir la porte fermée.

Cependant, le blocage des portes avec ces dispositifs de blocage de l'art antérieur n'est pas toujours assuré efficacement car il arrive que l'élément de déplacement glisse le long de l'axe au lieu d'être bloqué sur l'axe. Ce problème arrive plus particulièrement lorsqu'un corps gras, comme de l'huile par exemple, est présent sur l'axe. Ce glissement entraîne une perte de temps.

Le but de l'invention est donc de pallier les inconvénients de l'art antérieur en proposant un dispositif de blocage comprenant un élément de déplacement qui ne glisse pas le long de l'axe, même en présence d'huile, permettant ainsi de bloquer les portes plus efficacement et plus rapidement que ceux de l'art antérieur.

Pour ce faire, l'invention se rapporte ainsi, dans son acceptation la plus large, à un dispositif de blocage de porte destiné à maintenir une porte fermée comprenant un axe comportant une première extrémité destinée à reposer sur le sol et un système de levier mobile en translation par rapport à l'axe.

Le système de levier comporte une languette destinée à être positionnée sous la porte et une poignée munie d'une gâchette reliée à un dispositif d'actionnement pour déplacer le système de levier par rapport à l'axe vers une direction de blocage de la porte.

Le dispositif d'actionnement comprend un élément de déplacement maintenu sur l'axe par des moyens de rappel. L'élément de déplacement est pivotable par rapport à l'axe entre une position de repos dans laquelle il est sensiblement perpendiculaire à l'axe de façon à permettre la libre translation du système de levier sur l'axe et une position de blocage dans laquelle l'élément de déplacement est incliné non perpendiculairement par rapport à l'axe pour déplacer le système de levier par rapport à l'axe.

La position de blocage est obtenue par l'actionnement de la gâchette entraînant le pivotement d'une première extrémité de la gâchette vers l'élément de déplacement et une pression sur un bord de l'élément de déplacement pour l'incliner non perpendiculairement par rapport à l'axe et le bloquer sur l'axe. Un actionnement prolongé de la gâchette entraîne la translation du système de levier par rapport à l'axe vers la direction de blocage de la porte par la poussée de la première extrémité de la gâchette sur l'élément de déplacement.

Le système de levier comporte des moyens de blocage pour le bloquer par rapport à l'axe et maintenir la porte fermée.

Selon l'invention, l'axe comprend plusieurs crans formant un crantage. En position de blocage, l'élément de déplacement est destiné à être en appui sur l'un des crans pour empêcher le recul de l'élément de déplacement suivant une direction opposée à la direction de blocage.

L'invention fournit ainsi un dispositif de blocage comprenant un axe cranté plus efficace que ceux de l'art antérieur. L'élément de déplacement ne glisse pas le long de l'axe pendant le blocage d'une porte, même en présence d'huile, de manière plus rapide.

Les crans fournissent en effet une surface de blocage non lisse sur laquelle l'élément de déplacement est plus efficacement bloqué.

Selon une variante, le crantage est orienté vers une direction opposée à la poignée.

Selon une autre variante, le crantage est orienté vers la poignée.

Selon une autre variante, le crantage s'étend sur 20% à 60% de la longueur de l'axe.

Selon une autre variante, le crantage comprend une zone centrale positionnée entre la moitié et les trois quarts de la longueur de l'axe, à partir de la première extrémité de l'axe.

Cette disposition permet d'optimiser la position du crantage dans la zone la plus utile pour minimiser les coûts de fabrication. Les crans sur la partie inférieure de l'axe ne sont pas utilisés.

Selon une autre variante, l'axe comprend une deuxième extrémité opposée à la première extrémité. Le crantage est plus proche de la deuxième extrémité que de la première extrémité de l'axe.

Selon une autre variante, chaque cran présente une profondeur comprise entre 0,5 mm et 1,5 mm.

Selon une autre variante, chaque cran présente une largeur comprise entre 1 mm et 3 mm.

La dimension des crans est avantageusement petite pour que les crans ne soient pas ressentis durant le blocage de la porte. Les crans ne doivent pas freiner l'élément de déplacement ou créer trop de vibrations lors du passage de l'élément de déplacement d'un cran à un autre ou bien augmenter l'effort pour déplacer l'axe.

La dimension des crans n'est cependant pas trop petite pour permettre l'accroche de l'élément de déplacement sur les crans.

Selon une autre variante, chaque cran comprend une première face d'appui et une deuxième face d'appui formant un angle de denture compris entre 70° et 95°.

Selon une autre variante, un angle est formé entre une face non crantée de l'axe, adjacente à la première face d'appui du cran, et la première face d'appui du cran. L'angle est compris entre 60° et 80°.

On décrira ci-après, à titre d'exemples non limitatifs, des formes d'exécution de la présente invention, en référence aux figures annexées sur lesquelles :
[Fig.1] illustre schématiquement une vue de profil de l'intérieur d'un dispositif de blocage de porte au repos, selon l'invention ;
[Fig.2] illustre schématiquement une vue de profil d'un axe du dispositif de blocage de porte de la [Fig.1] ;
[Fig.3] illustre schématiquement une vue détaillée d'un crantage prévu sur l'axe ;
[Fig.4] illustre schématiquement une vue d'un dispositif de blocage de porte comprenant une plaque magnétique supportée par un support métallique.

La [Fig.1] illustre un dispositif de blocage de porte 1 destiné à maintenir une porte fermée, en position de repos.

Le dispositif de blocage de porte 1 comprend un axe 3 comportant une première extrémité 4 destinée à reposer sur le sol 5 et un système de levier 6 mobile en translation par rapport à l'axe 3.

Le système de levier 6 comporte une languette 7 destinée à être positionnée sous la porte et une poignée 8 munie d'une gâchette 9 reliée à un dispositif d'actionnement 10 pour déplacer le système de levier 6 par rapport à l'axe 3 vers une direction de blocage B de la porte.

Le dispositif d'actionnement 10 comprend un élément de déplacement 12 maintenu sur l'axe 3 par des moyens de rappel 13 et qui est pivotable par rapport à l'axe 3 entre une position de repos dans laquelle l'élément de déplacement 12 est sensiblement perpendiculaire à l'axe 3 de façon à permettre la libre translation du système de levier 6 sur l'axe 3 et une position de blocage dans laquelle l'élément de déplacement 12 est incliné non perpendiculairement par rapport à l'axe 3 pour déplacer le système de levier 6 par rapport à l'axe 3.

La position de blocage est obtenue par l'actionnement de la gâchette 9 entraînant le pivotement d'une première extrémité 14 de la gâchette 9 vers l'élément de déplacement 12 et une pression sur un bord 39 de l'élément de déplacement 12 pour l'incliner non perpendiculairement par rapport à l'axe 3 et le bloquer sur l'axe 3.

Un actionnement prolongé de la gâchette 9 entraîne la translation du système de levier 6 par rapport à l'axe 3 vers la direction de blocage B de la porte par la poussée de la première extrémité 14 de la gâchette 9 sur l'élément de déplacement 12.

Le système de levier 6 comporte également des moyens de blocage 11 destinés à le bloquer par rapport à l'axe 3 pour maintenir la porte fermée.

Le système de levier 6 comprend une structure 24 munie d'un logement interne 25 traversé par l'axe 3 et dans lequel sont logés l'élément de déplacement 12, les moyens de rappel 13 et les moyens de blocage 11 qui sont également traversés par l'axe 3.

Les moyens de rappel 13 comprennent un ressort de compression 15 positionné autour de l'axe 3. Les moyens de rappel 13 comprennent avantageusement un ressort de compression 15 unique.

L'élément de déplacement 12 présente un orifice dans lequel coulisse l'axe 3. L'élément de déplacement 12 est maintenu autour de l'axe 3 entre une première spire et une deuxième spire du ressort de compression 15 (non représentées pour simplifier le [Fig.1]).

La première spire est en contact avec une première face 45 de l'élément de déplacement 12 et la deuxième spire est en contact avec une deuxième face 46 de l'élément de déplacement 12.

L'élément de déplacement 12 est positionné au milieu du ressort de compression 15. L'élément de déplacement 12 peut également être décalé par rapport au milieu du ressort de compression 15.

L'élément de déplacement 12 présente une forme sensiblement plate. Son orifice est délimité par un rebord qui vient en prise avec l'axe 3 lorsque la gâchette 9 est actionnée.

Alternativement, les moyens de rappel 13 peuvent comprendre deux ressorts dont un premier ressort de compression et un deuxième ressort de compression positionnés autour de l'axe 3 (non représentés). L'élément de déplacement 12 est maintenu autour de l'axe 3 entre le premier et le deuxième ressort de compression.

L'axe 3 présente une forme longitudinale de section rectangulaire. D'autres sections sont possibles comme des sections carrées, circulaires ou hexagonales.

L'axe 3 comprend au moins une protubérance 41 sur l'une de ses faces et formant butée pour la structure 24.

Les moyens de blocage 11 comprennent un levier 18 et un élément de blocage 17 comportant un orifice dans lequel coulisse l'axe 3. L'élément de blocage 17 est maintenu autour de l'axe 3 entre le ressort de compression 15 et le levier 18 et plus précisément entre une première extrémité 47 du ressort de compression 15 et le levier 18. Le ressort de compression 15 comprend une deuxième extrémité 48 en appui sur un élément de structure inférieur 49 de la structure 24.

L'élément de blocage 17 est pivotable par rapport à l'axe 3 entre une position de verrouillage dans laquelle il est incliné non perpendiculairement par rapport à l'axe 3 pour bloquer la translation du système de levier 6 lorsque le dispositif d'actionnement 10 n'est pas actionné et une position de déverrouillage lorsque l'élément de blocage 17 est sensiblement perpendiculaire à l'axe 3 de façon à permettre la libre translation du système de levier 6 vers la direction de blocage B de la porte lorsque le dispositif d'actionnement 10 est actionné.

L'élément de blocage 17 présente une forme sensiblement plate. Son orifice est délimité par un rebord qui vient en prise avec l'axe 3 pour le bloquer lorsque la gâchette 9 n'est pas actionnée.

L'élément de déplacement 12 et l'élément de blocage 17 fonctionnent de manière antagoniste. Lorsque l'un est en prise avec l'axe 3, l'autre est libéré de l'axe 3.

Le levier 18 comprend une première extrémité 19 destinée à venir en prise sur un bord 21 de l'élément de blocage 17 pour le maintenir pivoté et bloqué par rapport à l'axe 3 et une deuxième extrémité 20 opposée à la première extrémité 19. Le déplacement de la deuxième extrémité 20 vers la gâchette 9 et donc suivant une direction opposée à la direction de blocage B de la porte, entraîne le dégagement du levier 18 du bord 21, puis le pivotement de l'élément de blocage 17 en position de déverrouillage.

L'élément de blocage 17 n'est plus en prise avec l'axe 3. L'élément de déplacement 12 est en prise avec l'axe 3. Le système de levier 6 peut alors coulisser le long de l'axe 3 suivant une direction opposée à la direction de blocage B de la porte vers la première extrémité 4 de l'axe 3, permettant le retrait de la languette 7 du dessous de la porte qui est ainsi débloquée. Le dispositif de blocage de porte 1 peut être ensuite retiré.

Le levier 18 comprend une première partie incurvée 27 en appui contre un élément de structure supérieur 29 de la structure 24 et une deuxième partie incurvée 28 en appui contre le bord 21 de l'élément de blocage 17 pour le maintenir pivoté. La première 27 et la deuxième partie incurvée 28 sont positionnées à l'intérieur du logement interne 25. La deuxième extrémité du levier 20 est quant à elle positionnée à l'extérieur du logement interne 25.

De préférence, la poignée 8 comprend une partie de préhension 23 fixe. La gâchette 9 comprend un ergot 26 positionné en regard de la partie de préhension 23. Le pivotement de la gâchette 9 vers une position de verrouillage et vers la partie de préhension 23 entraîne une poussée de l'ergot 26 sur la deuxième extrémité du levier 20. La première extrémité du levier 19 exerce alors une pression sur le bord 21 de l'élément de blocage 17 pour le maintenir pivoté non perpendiculairement à l'axe 3 et bloquer le système de levier 6 par rapport à l'axe 3.

Le dispositif de blocage de porte 1 comprend un élément de verrouillage 30, comme illustré sur la [Fig.4], permettant de maintenir la gâchette 9 dans une position de verrouillage.

L'élément de verrouillage 30 est de préférence une goupille 30, comme illustré sur la [Fig.4], comportant une tige 40 s'insérant dans un premier orifice 31 prévu dans une première paroi latérale 33 de la structure 24 du système de levier 6 et dans un deuxième orifice 32 prévu sur une deuxième paroi latérale 34 de la structure 24 du système de levier 6. La tige 40 traverse transversalement le logement interne 25 et vient en appui contre la première extrémité 14 de la gâchette 9 pour bloquer son pivotement.

La première extrémité 4 de l'axe 3 comprend un pied 42 muni d'un moyen anti-dérapant 43 comprenant au moins une pointe 44 destinée à venir en prise avec le sol 5.

De préférence, le pied 42 comprend quatre pointes 44.

Les pointes 44 peuvent être des cylindres comprenant une tête 51 conique ou pyramidale dirigée vers le sol 5 ou être des clous, par exemple.

Les pointes 44 sont destinées à agripper le sol 5 pour éviter au pied 42 de déraper. Les pointes 44 sont particulièrement efficaces lorsque le sol 5 est en bois, ou en polymère.

Le pied 42 présente une forme plate parallèle au sol 5 lorsqu'il est posé dessus. Le moyen anti-dérapant 43 comprend un patin souple 50 disposé sous le pied 42 pour être en contact avec le sol 5 et améliorer l'adhérence.

Le patin souple 50 peut être en mousse et être composé d'éthylène-propylène-diène monomère (EPMD), par exemple. Le patin souple 50 est de préférence en polyuréthane.

La tête 51 des pointes 44 est logée dans le patin souple 50.

Lorsque le dispositif de blocage de porte 1 n'est pas utilisé et qu'il n'y a pas de pression sur le pied 42, la tête 51 des pointes 44 reste logée dans le patin en souple 50. Ainsi, des enfants peuvent manipuler le dispositif de blocage de porte 1 sans être blessés par les pointes 44.

Par opposition, lorsque le dispositif de blocage de porte 1 est utilisé pour bloquer une porte, une pression est exercée sur le patin souple 50 qui s'écrase et fait ressortir les têtes 51 des pointes pour que les têtes 51 viennent en prise avec le sol 5.

En variante (non représentée), le pied 42 de l'axe 3 comprend des éléments de support de forme cylindrique en polyuréthane reposant sur le sol pour empêcher le pied 42 de déraper. Le pied 42 peut comporter quatre éléments de support, par exemple.

L'axe 3 comprend une deuxième extrémité 35 munie d'un orifice 36 destiné à recevoir un demi-anneau, par exemple, pour limiter le déplacement du système de levier 6 suivant la direction de blocage B de la porte. En position basse du pied 42, le demi-anneau vient buter sur une portion 56 prolongeant la partie de préhension 23.

Ceci fournit une solution simple pour éviter à l'axe 3 de ressortir du logement interne 25 du système de levier 6

Comme illustré sur la [Fig.1], la première extrémité 14 de la gâchette 9 est prolongée par un élément incurvé 37 tel un crochet, permettant d'améliorer la mise en prise sur l'élément de déplacement 12.

La structure 24 forme un cadre rigide, de préférence en métal, comprenant l'élément de structure supérieur 29, l'élément de structure inférieur 49, un élément de structure arrière 53 et un élément de structure avant 54.

Le logement interne 25 est fermé par la première paroi latérale 33 et la deuxième paroi latérale 34.

La gâchette 9 est mobile en rotation autour d'un axe 52 disposé dans l'élément de structure arrière 53 de la structure 24. La gâchette 9 peut pivoter d'un angle de 37°, par exemple, entre sa position de repos et sa position de verrouillage.

La partie de préhension 23 est reliée à la languette 7 par un élément de structure 55 parallèle à l'axe 3, la partie de préhension 23 et la languette 7 étant perpendiculaire à l'élément de structure 55.

La partie de préhension 23 et l'élément de structure 55 sont fixés à la structure 24.

Selon l'invention, l'axe 3 comprend plusieurs crans 2 (ou dents) formant un crantage 16 sur l'axe 3 et donc un axe cranté, comme illustré sur les figures 1 et 2.

L'élément de déplacement 12 est destiné à être en appui sur l'un des crans 2 lorsqu'il est dans sa position de blocage pour empêcher le recul de l'élément de déplacement 12 suivant une direction opposée à la direction de blocage B.

Chaque cran 2 comprend une première face d'appui 60 et une deuxième face d'appui 61 formant un angle de denture A non nul, comme illustré sur la [Fig.3]. La première face d'appui 60 est orientée vers le pied 42 ou la première extrémité 4 de l'axe 3. La deuxième face d'appui 61 est orientée vers la deuxième extrémité 35 de l'axe 3.

De préférence, l'angle de denture A est compris entre 70° et 95°. L'angle de denture A peut-être de 85°, par exemple.

Un angle C est formé entre une face non crantée 62 de l'axe 3, adjacente à la première face d'appui 60 du cran 2, et la deuxième face d'appui 61 du cran 2. L'angle C est compris entre 60° et 80°. L'angle C est de 69°, par exemple.

Dans l'exemple des figures 1 à 4, le crantage 16 est orienté vers une direction opposée à la poignée 8. L'axe 3 comprend une première face de blocage 57 qui est orientée vers une direction opposée à la poignée 8, c'est-à-dire à l'opposé de la gâchette 9 et du bord 39 de l'élément de déplacement 12. La première face de blocage 57 est orientée vers l'élément de structure 55. Le crantage 16 est positionné sur une partie de la première face de blocage 57 ou bien sur toute la longueur de la première face de blocage 57.

Lorsque la poignée 8 est actionnée et que l'élément de déplacement 12 est en position de blocage, c'est-à-dire incliné non perpendiculairement par rapport à l'axe 3 pour déplacer le système de levier 6 par rapport à l'axe 3, la première face 45 de l'élément de déplacement 12 vient en appui contre la première face d'appui 60 du cran 2. Lorsque le dispositif de blocage de porte 1 est positionné verticalement sur le sol, la première face d'appui 60 du cran 2 correspond à une face supérieure.

L'élément de déplacement 12 est ainsi bloqué par la première face d'appui 60 du cran 2 et ne peut pas glisser le long de l'axe 3. Le système de levier 6 est déplacé le long de l'axe 3 de façon sure, sans risque de glissement.

En variante (non représentée), le crantage 16 est orienté vers la poignée 8. L'axe 3 comprend une deuxième face de blocage 58 qui est orientée vers la poignée 8, c'est-à-dire vers la gâchette 9 et le bord 39 de l'élément de déplacement 12. La deuxième face de blocage 58 est opposée à la première face de blocage 57 de l'axe 3.

Selon cette variante, lorsque l'élément de déplacement 12 est en position de blocage, c'est-à-dire incliné non perpendiculairement par rapport à l'axe 3 pour déplacer le système de levier 6 par rapport à l'axe 3, la deuxième face 46 de l'élément de déplacement 12 vient en appui contre la deuxième face d'appui 61 du cran 2. Lorsque le dispositif de blocage de porte 1 est positionné verticalement sur le sol, la deuxième face d'appui 61 du cran 2 correspond à une face inférieure.

L'élément de déplacement 12 est ainsi bloqué par la deuxième face d'appui 61 du cran 2 et ne peut pas glisser le long de l'axe 3. Le système de levier 6 est déplacé le long de l'axe 3 sans risque de glissement.

Selon une autre variante (non représentée), l'axe 3 comprend deux crantages 16 opposés dont un premier un crantage 16 positionné sur la première face de blocage 57 et un deuxième crantage 16 positionné sur la deuxième face de blocage 58.

Selon cette variante, lorsque l'élément de déplacement 12 est en position de blocage, c'est-à-dire incliné non perpendiculairement par rapport à l'axe 3 pour déplacer le système de levier 6 par rapport à l'axe 3, la première face 45 de l'élément de déplacement 12 vient en appui contre la première face d'appui 60 du cran 2 situé sur la première face de blocage 57. En parallèle, la deuxième face 46 de l'élément de déplacement 12 vient en appui contre la deuxième face d'appui 61 du cran 2 situé sur la deuxième face de blocage 58.

L'élément de déplacement 12 est ainsi doublement bloqué par la première face d'appui 60 et la deuxième face d'appui 61 du cran 2 et ne peut pas glisser le long de l'axe 3. Le système de levier 6 est déplacé le long de l'axe 3 de manière encore plus sure, sans risque de glissement.

Quel que soit le mode de réalisation, pour déplacer l'axe 3, l'élément de déplacement 12 coopère soit uniquement avec le crantage 16 ou soit avec le crantage 16 et une portion de l'axe 3 non crantée (lisse).

Le ressort de compression 15 entoure le ou les crantages 16.

Dans l'exemple des figures 1 à 4, l'axe 3 présente une section rectangulaire. La première face de blocage 57 et la deuxième face de blocage 58 sont positionnés sur les côtés les moins larges de l'axe 3.

L'axe 3 présente une largeur comprise entre 3 mm et 10 mm. La largeur de l'axe 3 est de 5 mm, par exemple.

Le crantage 16 s'étend sur 20% à 60% de la longueur de l'axe 3, c'est-à-dire la longueur comprise entre la première extrémité 4 et la deuxième extrémité 35 de l'axe 3.

Le crantage 16 peut s'étendre le long de l'axe 3 sur une longueur correspondant à environ 36% de la longueur de l'axe 3, par exemple.

En variante (non représentée), le crantage 16 peut s'étendre quasiment sur toute la longueur de l'axe 3.

Ainsi, le crantage 16 permet d'assurer un meilleur blocage pour l'élément de déplacement 12 mais également pour l'élément de blocage 17 des moyens de blocage 11.

L'élément de blocage 17 comprend une surface d'appui inférieure qui est orientée vers l'élément de déplacement 12. La surface d'appui inférieure est bloquée contre la deuxième face d'appui 61 du cran 2 par le levier 18 lorsque le levier 18 est en position de blocage.

Le crantage 16 peut comprendre entre 5 et 60 crans 2, par exemple. Dans l'exemple des figures 1 à 4, le crantage 16 comprend 41 crans 2.

Selon une variante, le crantage 16 comprend une zone centrale 59 qui est positionnée entre la moitié et les trois quarts de la longueur de l'axe 3, à partir de la première extrémité 4 de l'axe 3.

Le crantage 16 est plus proche de la deuxième extrémité 35 que de la première extrémité 4 de l'axe 3. Autrement dit, l'axe 3 comprend davantage de crans 2 du côté de la deuxième extrémité 35 que de la première extrémité 4.

Chaque cran 2 présente une profondeur p comprise entre 0,5 mm et 1,5 mm. La profondeur p est de 1 mm dans l'exemple des figures 1 à 4.

Chaque cran 2 présente une largeur 1 comprise entre 1 mm et 3 mm. La largeur 1 est de 2 mm dans l'exemple des figures 1 à 4.

Ces dimensions sont données pour un axe 3 présentant une longueur de 225 cm environ.

La [Fig.4] illustre une variante dans laquelle le dispositif de blocage de porte 1 comprend une plaque aimantée 63 fixée sur une paroi externe 64 du dispositif de blocage de porte 1.

La plaque aimantée 63 est destinée à venir s'accrocher sur une plaque métallique 65 prévue sur un support 66 accroché sur un mur, par exemple.

Ainsi, le support 66 et le dispositif de blocage de porte 1 peuvent avantageusement être positionnés à proximité d'une porte. En cas d'attentat, le dispositif de blocage de porte 1 est rapidement et facilement accessible pour être utilisé pour bloquer la porte.

La plaque métallique 65 présente une section en forme de L et comprend une paroi de support 67 sur laquelle repose une paroi inférieure 68 du dispositif de blocage de porte 1.

La paroi de support 67 peut comprendre un orifice pour le passage de la languette 7 du système de levier 6 et de l'axe 3.

Le support 66 comprend des orifices de fixations 69 pour sa fixation sur le mur.

La plaque métallique 65 est fixée au support 66 par l'intermédiaire d'entretoises 70.

En variante, la plaque aimantée 63 peut être fixée sur le support 66. La paroi externe 64 du dispositif de blocage de porte 1 étant métallique, elle s'accroche sur la plaque aimantée 63.

L'élément de structure 55 du système de levier 6 comprend une face avant destinée à être en appui contre une face verticale de la porte lorsque le dispositif de blocage de porte 1 bloque la porte. La face avant s'étend verticalement lorsque le dispositif de blocage de porte 1 est posé sur le sol et qu'il bloque la porte.

Selon une variante, la face avant de l'élément de structure 55 est recouverte au moins partiellement d'une couche de caoutchouc.

La languette 7 comprend une face supérieure destinée à être en appui contre une face inférieure de la porte positionnée en dessous de la porte lorsque le dispositif de blocage de porte 1 bloque la porte. La face supérieure s'étend horizontalement lorsque le dispositif de blocage de porte 1 est posé sur le sol et qu'il bloque la porte.

Selon autre une variante, la face supérieure de la languette 7 est également recouverte au moins partiellement d'une couche de caoutchouc.

En variante, seule la face supérieure de la languette 7 comprend une couche de caoutchouc.

La couche de caoutchouc peut être en polyuréthane, par exemple. La couche de caoutchouc peut présenter une épaisseur comprise entre 0,3 cm et 1 cm, par exemple.

La ou les couches de caoutchouc permettent d'éviter le glissement du système de levier 6 et/ou de la languette 7 de long de la porte lors du blocage de la porte par le dispositif de blocage de porte 1. La ou les couches de caoutchouc présentent une fonction anti-dérapante.

## Revendications

1. Dispositif de blocage de porte (1) destiné à maintenir une porte fermée comprenant un axe (3) comportant une première extrémité (4) destinée à reposer sur le sol et un système de levier (6) mobile en translation par rapport à l'axe (3), le système de levier (6) comportant une languette (7) destinée à être positionnée sous la porte (2) et une poignée (8) munie d'une gâchette (9) reliée à un dispositif d'actionnement (10) pour déplacer le système de levier (6) par rapport à l'axe (3) vers une direction de blocage (B) de la porte (2), le dispositif d'actionnement (10) comprenant un élément de déplacement (12) maintenu sur l'axe (3) par des moyens de rappel (13), l'élément de déplacement (12) étant pivotable par rapport à l'axe (3) entre une position de repos dans laquelle il est sensiblement perpendiculaire à l'axe (3) de façon à permettre la libre translation du système de levier (6) sur l'axe (3) et une position de blocage dans laquelle l'élément de déplacement (12) est incliné non perpendiculairement par rapport à l'axe (3) pour déplacer le système de levier (6) par rapport à l'axe (3), la position de blocage étant obtenue par l'actionnement de la gâchette (9) entraînant le pivotement d'une première extrémité (14) de la gâchette (9) vers l'élément de déplacement (12) et une pression sur un bord (39) de l'élément de déplacement (12) pour l'incliner non perpendiculairement par rapport à l'axe (3) et le bloquer sur l'axe (3), un actionnement prolongé de la gâchette (9) entraînant la translation du système de levier (6) par rapport à l'axe (3) vers la direction de blocage (B) de la porte (2) par la poussée de la première extrémité (14) de la gâchette (9) sur l'élément de déplacement (12), le système de levier (6) comportant des moyens de blocage (11) pour le bloquer par rapport à l'axe (3) et maintenir la porte (2) fermée, **caractérisé en ce que** l'axe (3) comprend plusieurs crans (2) formant un crantage (16), l'élément de déplacement (12) étant destiné à être en appui sur l'un des crans (2) lorsque l'élément de déplacement (12) est en position de blocage.

2. Dispositif de blocage de porte (1) selon la revendication 1, **caractérisé en ce que** le crantage (16) est orienté vers une direction opposée à la poignée (8).

3. Dispositif de blocage de porte (1) selon l'une quelconque des revendications 1 ou 2, **caractérisé en ce que** le crantage (16) est orienté vers la poignée (8).

4. Dispositif de blocage de porte (1) selon l'une quelconque des revendications 1 à 3, **caractérisé en ce que** le crantage (16) s'étend sur 20% à 60% de la longueur de l'axe (3).

5. Dispositif de blocage de porte (1) selon l'une quelconque des revendications 1 à 4, **caractérisé en ce que** le crantage (16) comprend une zone centrale (59) positionnée entre la moitié et les trois quarts de la longueur de l'axe (3), à partir de la première extrémité (4) de l'axe (3).

6. Dispositif de blocage de porte (1) selon la revendication 5, **caractérisé en ce que** l'axe (3) comprend une deuxième extrémité (35) opposée à la première extrémité (4), le crantage (16) étant plus proche de la deuxième extrémité (35) que de la première extrémité (4) de l'axe (3).

7. Dispositif de blocage de porte (1) selon l'une quelconque des revendications 1 à 6, **caractérisé en ce que** chaque cran (2) présente une profondeur p comprise entre 0,5 mm et 1,5 mm.

8. Dispositif de blocage de porte (1) selon l'une quelconque des revendications 1 à 7, **caractérisé en ce que** chaque cran (2) présente une largeur 1 comprise entre 1 mm et 3 mm.

9. Dispositif de blocage de porte (1) selon l'une quelconque des revendications 1 à 8, **caractérisé en ce que** chaque cran (2) comprend une première face d'appui (60) et une deuxième face d'appui (61) formant un angle de denture A compris entre 70° et 95°.

10. Dispositif de blocage de porte (1) selon la revendication 9, **caractérisé en ce qu'**un angle C est formé entre une face non crantée (62) de l'axe (3), adjacente à la première face d'appui (60) du cran (2), et la première face d'appui (60) du cran (2), l'angle C étant compris entre 60° et 80°.

## Patentansprüche

1. Türverriegelungsvorrichtung (1) zum Halten einer Tür in geschlossener Stellung, umfassend eine Achse (3) mit einem ersten Ende (4), das dazu bestimmt ist, auf dem Boden aufzuliegen, und ein Hebelsystem (6), das relativ zur Achse (3) translatorisch beweglich ist, wobei das Hebelsystem (6) eine Zunge (7) aufweist, die dazu bestimmt ist, unter der Tür (2) positioniert zu werden, sowie einen Griffrichtung (8) mit einem Abzug (9), der mit einer Betätigungsvorrichtung (10) verbunden ist, um das Hebelsystem (6) relativ zur Achse (3) in eine Blockierrichtung (B) der Tür (2) zu verschieben, wobei die Betätigungsvorrichtung (10) ein Verstellelement (12) umfasst, das mittels Rückstellmitteln (13) an der Achse (3) gehalten ist, wobei das Verstellelement (12) relativ zur Achse (3) zwischen einer Ruheposition schwenkbar ist, in der es im Wesentlichen senkrecht zur Achse (3) angeordnet ist, um eine freie Translation des Hebelsystems (6) auf der Achse (3) zu ermöglichen, und einer Blockierposition, in der das Verstellelement (12) schräg, nicht senkrecht, relativ zur Achse (3) geneigt ist, um das Hebelsystem (6) relativ zur Achse (3) zu verschieben, wobei die Blockierposition durch das Betätigen des Abzugs (9) erreicht wird, welches ein Schwenken eines ersten Endes (14) des Abzugs (9) in Richtung des Verstellelements (12) und einen Druck auf eine Kante (39) des Verstellelements (12) bewirkt, um dieses schräg, nicht senkrecht, zur Achse (3) zu neigen und auf der Achse (3) zu blockieren, wobei eine verlängerte Betätigung des Abzugs (9) die Translation des Hebelsystems (6) relativ zur Achse (3) in die Blockierrichtung (B) der Tür (2) durch das Drücken des ersten Endes (14) des Abzugs (9) auf das Verstellelement (12) bewirkt, wobei das Hebelsystem (6) Blockiermittel (11) aufweist, um es relativ zur Achse (3) zu blockieren und die Tür (2) geschlossen zu halten, **dadurch gekennzeichnet, dass** die Achse (3) mehrere Rastzähne (2) umfasst, die eine Kerbe (16) bilden, wobei das Verstellelement (12) dazu bestimmt ist, an einem der Rastzähne (2) anzuliegen, wenn sich das Verstellelement (12) in der Blockierposition befindet.

2. Türverriegelungsvorrichtung (1) nach Anspruch 1, **dadurch gekennzeichnet, dass** die Kerbe (16) in eine der Griffrichtung (8) entgegengesetzte Richtung ausgerichtet ist.

3. Türverriegelungsvorrichtung (1) nach einem der Ansprüche 1 oder 2, **dadurch gekennzeichnet, dass** die Kerbe (16) zum Griffrichtung (8) hin ausgerichtet ist.

4. Türverriegelungsvorrichtung (1) nach einem der Ansprüche 1 bis 3, **dadurch gekennzeichnet, dass** sich die Kerbe (16) über 20 % bis 60 % der Länge des Schaftes (3) erstreckt.

5. Türverriegelungsvorrichtung (1) nach einem der Ansprüche 1 bis 4, **dadurch gekennzeichnet, dass** die Kerbe (16) einen Mittelbereich (59) aufweist, der zwischen der Hälfte und drei Vierteln der Länge der Achse (3) vom ersten Ende (4) der Achse (3) aus angeordnet ist.

6. Türverriegelungsvorrichtung (1) nach Anspruch 5, **dadurch gekennzeichnet, dass** der Achse (3) ein zweites Ende (35) gegenüber dem ersten Ende (4) aufweist, wobei die Kerbe (16) näher am zweiten Ende (35) als am ersten Ende (4) der Achse (3) liegt.

7. Türverriegelungsvorrichtung (1) nach einem der Ansprüche 1 bis 6, **dadurch gekennzeichnet, dass** jede Kerbe (2) eine Tiefe p zwischen 0,5 mm und 1,5 mm aufweist.

8. Türverriegelungsvorrichtung (1) nach einem der Ansprüche 1 bis 7, **dadurch gekennzeichnet, dass** jede Kerbe (2) eine Breite l zwischen 1 mm und 3 mm aufweist.

9. Türverriegelungsvorrichtung (1) nach einem der Ansprüche 1 bis 8, **dadurch gekennzeichnet, dass** jede Kerbe (2) eine erste Auflagefläche (60) und eine zweite Auflagefläche (61) aufweist, die einen Zahnwinkel A zwischen 70° und 95° bilden.

10. Türverriegelungsvorrichtung (1) nach Anspruch 9, **dadurch gekennzeichnet, dass** zwischen einer nicht gekerbten Fläche (62) der Achse (3), die an die erste Auflagefläche (60) der Kerbe (2) angrenzt, und der ersten Auflagefläche (60) der Kerbe (2) ein Winkel C gebildet wird, wobei der Winkel C zwischen 60° und 80° liegt.

## Claims

1. Door locking device (1) designed to keep a door closed, comprising a shaft (3) having a first end (4) designed to rest on the floor and a lever system (6) capable of translational movement relative to the shaft (3), the lever system (6) comprising a tongue (7) designed to be positioned under the door (2) and a handle (8) fitted with a trigger (9) connected to an actuating device (10) for moving the lever system (6) relative to the shaft (3) towards a door (2) locking direction (B), the actuating device (10) comprising a displacement element (12) held on the axis (3) by return means (13), the displacement element (12) being pivotable relative to the shaft (3) between a rest position in which it is substantially perpendicular to the shaft (3) so as to allow free translation of the lever system (6) on the shaft (3) and a locking position in which the displacement element (12) is inclined at an angle to the axis (3) to move the lever system (6) relative to the axis (3), the locking position being achieved by actuating the trigger (9), causing a first end (14) of the trigger (9) towards the displacement element (12) and pressure applied to an edge (39) of the displacement element (12) to tilt it away from the perpendicular to the axis (3) and lock it onto the axis (3), prolonged actuation of the trigger (9) causing the lever system (6) to move relative to the axis (3) in the direction of locking (B) of the door (2) by the thrust of the first end (14) of the trigger (9) on the displacement element (12), the lever system (6) comprising locking means (11) for locking it relative to the shaft (3) and keeping the door (2) closed, **characterised in that** the axis (3) comprises a plurality of notches (2) forming a toothed track (16), the displacement element (12) being designed to rest on one of the notches (2) when the displacement element (12) is in the locking position.

2. Door locking device (1) as claimed in claim 1, **characterised in that** the toothed track (16) face away from the handle (8).

3. Door locking device (1) according to any one of claims 1 or 2, **characterised in that** the toothed track (16) faces the handle (8).

4. Door locking device (1) according to any one of claims 1 to 3, **characterised in that** the toothed track (16) extends over 20% to 60% of the length of the shaft (3).

5. Door locking device (1) according to any one of claims 1 to 4, **characterised in that** the toothed track (16) comprises a central region (59) situated between half and three-quarters of the length of the axis (3), measured from the first end (4) of the axis (3).

6. Door locking device (1) as claimed in claim 5, **characterised in that** the axis (3) comprises a second end (35) opposite the first end (4), the toothed track (16) being closer to the second end (35) than to the first end (4) of the shaft (3).

7. Door locking device (1) according to any one of claims 1 to 6, **characterised in that** each notch (2) has a depth p of between 0.5 mm and 1.5 mm.

8. Door locking device (1) according to any one of claims 1 to 7, **characterized in that** each notch (2) has a width l between 1 mm and 3 mm.

9. Door locking device (1) according to any one of claims 1 to 8, **characterized in that** each notch (2) comprises a first bearing face (60) and a second bearing face (61) forming a tooth angle A between 70° and 95°.

10. Door locking device (1) according to claim 9, **characterized in that** an angle C is formed between a non-notched face (62) of the axis (3), adjacent to the first bearing face (60) of the notch (2), and the first bearing face (60) of the notch (2), the angle C being between 60° and 80°.
